# EUROPÄISCHE PATENTSCHRIFT

(11) **EP 3 478 114 B1**
(45) Veröffentlichungstag und Bekanntmachung des Hinweises auf die Patenterteilung: **12.08.2020**
(21) Anmeldenummer: 17739843.5
(22) Anmeldetag: 28.06.2017
(51) Int. Cl.: E04H 12/18, A45B 23/00, A45B 11/00

(54) **SCHIRM, INSBESONDERE SONNENSCHIRM ODER REGENSCHIRM, UND LAGERVORRICHTUNG FÜR EINEN DERARTIGEN SCHIRM**
UMBRELLA, IN PARTICULAR FOR PROTECTION FROM THE SUN OR RAIN, AND BEARING DEVICE FOR SUCH AN UMBRELLA
PROTECTION, EN PARTICULIER PARASOL OU PROTECTION CONTRE LA PLUIE, ET DISPOSITIF DE LOGEMENT POUR UNE TELLE PROTECTION

(30) Priorität: 29.06.2016 AT 15616 U
(43) Veröffentlichungstag der Anmeldung: 08.05.2019
(73) Patentinhaber: WBB Solutions GmbH, 1220 Wien (AT)
(72) Erfinder: MAIER, Wolfgang, 92724 Trabitz (DE); GRATZER, Alfred, 2443 Deutsch-Brodersdorf (AT)
(74) Vertreter: Miksovsky, Alexander
(86) Internationale Anmeldenummer: PCT/AT2017/000052
(87) Internationale Veröffentlichungsnummer: WO 2018/000002

(56) Entgegenhaltungen:
- CN-Y- 201 005 175
- CN-Y- 201 384 149
- DE-A1- 2 462 263

## Beschreibung

Die vorliegende Erfindung bezieht sich auf einen Schirm, insbesondere Sonnenschirm oder Regenschirm mit einer Lagervorrichtung, wobei der Schirm mit einem aufklappbaren mit einer Bespannung versehenen Gestänge versehen ist, welches an einer zentralen Säule des Schirms verschiebbar gelagert ist, wobei durch eine Bewegung des Gestänges die Bespannung aus einer im Wesentlichen in Anlage an die zentrale Säule liegenden zusammengefalteten Position in eine entfaltete Position bringbar ist, wobei der Schirm in dem zusammengefalteten Zustand der Bespannung in einer wenigstens teilweise im Boden anordenbaren Lagervorrichtung aufnehmbar ist und wobei die zentrale Säule an einer in der Lagervorrichtung bewegbaren Verankerungsvorrichtung gelagert ist, sowie auf eine Lagervorrichtung mit einem derartigen Schirm.

Ein Schirm der eingangs genannten Art ist beispielsweise der CN 201 384 149 Y zu entnehmen, wobei der faltbare Schirm über einen relativ zu einer Lagervorrichtung bzw. Faltschachtel verstellbaren Schirmsitz in zusammengefalteter Lage in der vertikal im Boden angeordneten Lagervorrichtung aufnehmbar ist. Bei einer großen Länge einer zentralen Säule des Schirms ist somit eine große Länge der vertikal im Boden versenkten Lagervorrichtung erforderlich.

Ähnliche Ausbildungen mit vertikal in einer Lagervorrichtung im Boden verankerten Schirmen sind beispielsweise der DE 24 62 263 A1 oder der CN 201 005 175 Y entnehmbar.

Ein derartiger, insbesondere ortsfest montierter bzw. positionierter Schirm weist üblicherweise vergleichsweise große Abmessungen und derart auch ein großes Gewicht auf, so dass eine entsprechende Verankerung bzw. Lagerung vorzusehen ist, welche auch gegebenenfalls widrigen Umweltbedingungen, wie beispielsweise starken Regenfällen oder Stürmen widerstehen kann. Bei Abmessungen eines derartigen Schirms in der Größenordnung von einigen Metern und einer Spannwelte bzw. Größe der Bespannung in dem entfalteten Zustand ebenfalls in der Größenordnung von einigen Metern ist davon auszugehen, dass ein derartiger Schirm ein vergleichsweise hohes Eigengewicht aufweist. Darüber hinaus ist unmittelbar ersichtlich, dass ein derartiger Schirm auch in der zusammengefalteten Position einen entsprechend hohen Platzbedarf aufweist.

Die vorliegende Erfindung zielt darauf ab, einen derartigen Schirm, insbesondere Sonnenschirm oder Regenschirm, derart auszubilden, dass unter Berücksichtigung der vergleichsweise großen Abmessungen als auch eines daraus resultierenden großen Gewichts ein derartiger Schirm insbesondere in dem gefalteten Zustand bzw. in einer Position, in welcher er nicht in Gebrauch ist, einen möglichst geringen Platzbedarf beansprucht bzw. idealerweise keine Beeinträchtigung bzw. Behinderung im Bereich seines Montageorts darstellt.

Zur Lösung dieser Aufgaben ist ein Schirm der eingangs genannten Art im Wesentlichen dadurch gekennzeichnet, dass die Lagervorrichtung im Wesentlichen horizontal im Boden aufnehmbar ist und die an einem Ende der Lagervorrichtung angeordnete Verankerungsvorrichtung der zentralen Säule aus einer in der in der Lagervorrichtung aufgenommenen Stellung der zentralen Säule in eine aufgerichtete Stellung der zentralen Säule verschwenkbar ist. Da der Schirm in dem zusammengefalteten Zustand der Bespannung in einer insbesondere wenigstens teilweise im Boden anordenbaren Lagervorrichtung aufnehmbar oder versenkbar ist, wird sichergestellt, dass in der zusammengefalteten bzw. Ruheposition der Schirm in eine Lage bzw. Position gebracht werden kann, in welcher er keine Behinderung bzw. Beeinträchtigung im Bereich des Montage- bzw. Aufstellungsorts des Schirms darstellt. Bei wenigstens teilweiser Anordnung der Lagervorrichtung im Boden kann diese beispielsweise als Sitzgelegenheit genutzt werden. Nach einer Bewegung des Schirms aus der Lagervorrichtung in eine Position, in welcher die zentrale Säule im Wesentlichen vertikal oder gegebenenfalls geneigt bzw. schräg angeordnet ist, wird in weiterer Folge die Bespannung über eine Bewegung des Gestänges in an sich bekannter Weise geöffnet, so dass der Schirm in seine Gebrauchsstellung gebracht wird. Insbesondere unter Berücksichtigung der vergleichsweise großen Abmessungen und des daraus resultierenden großen Gewichts sind für den Vorgang eines Entfaltens bzw. Zusammenfaltens der Bespannung entsprechende Antriebe bzw. Betätigungseinrichtungen vorzusehen. Da erfindungsgemäß die Lagervorrichtung im Wesentlichen horizontal im Boden aufnehmbar ist und die an einem Ende der Lagervorrichtung angeordnete Verankerungsvorrichtung der zentralen Säule aus einer in der in der Lagervorrichtung aufgenommenen Stellung der zentralen Säule in eine aufgerichtete Stellung der zentralen Säule verschwenkbar ist, wird zwar für die Lagervorrichtung ein entsprechend größerer Platzbedarf an der Oberfläche des Bodens erforderlich, während durch die im Wesentlichen horizontale Anordnung der Lagervorrichtung diese eine entsprechend geringere Tiefe im Boden beansprucht und somit vorbereitende Aushubarbeiten für eine Anordnung der Lagervorrichtung und somit des gesamten Schirms mit entsprechend geringerer Tiefe erforderlich macht. Für eine einfache Aufnahme des Schirms in dem zusammengefalteten Zustand der Bespannung in der Lagervorrichtung ist weiters vorgesehen, dass die Verankerungsvorrichtung der zentralen Säule des Schirms relativ zu der Lagervorrichtung bewegbar und auch in dieser festlegbar ist. Durch eine derartige Bewegbarkeit der Verankerungsvorrichtung der zentralen Säule relativ zu der Lagervorrichtung lässt sich somit der gesamte Schirm in dem zusammengefalteten Zustand in einfacher und zuverlässiger Weise in der Lagervorrichtung aufnehmen.

Gemäß einer bevorzugten Ausführungsform ist vorgesehen, dass die Lagervorrichtung aus einem eine bevorzugte Längserstreckung aufweisenden, insbesondere zylindrischen, polygonalen, kastenförmigen oder kassettenartigen Element gebildet ist, wobei die Verankerungsvorrichtung des Schirms in der entfalteten Position desselben an einem Endbereich der Lagervorrichtung gelagert ist. Derart kann eine entsprechend stabile Lagervorrichtung vorgesehen bzw. zur Verfügung gestellt werden, welche unter Berücksichtigung der großen Abmessungen und des daraus resultierenden großen Gewichts des Schirms auch entsprechend große Kräfte aufnehmen kann.

Für eine zuverlässige Bewegung des insbesondere ein großes Gewicht aufweisenden Schirms ist gemäß einer weiters bevorzugten Ausführungsform vorgesehen, dass die Verankerungsvorrichtung der zentralen Säule des Schirms durch einen Antrieb relativ zu der Lagervorrichtung bewegbar ist.

Zur Bewegung bzw. Verschwenkung des Schirms wird hiebei vorgeschlagen, dass zur Bewegung bzw. Verschwenkung der Verankerungsvorrichtung sowie der zentralen Säule des Schirms relativ zu der Lagervorrichtung ein hydraulischer, pneumatischer, elektromagnetischer oder elektromechanischer Schiebemechanismus, ein Seilzugsystem oder dgl. vorgesehen ist, wie dies einer weiters bevorzugten Ausführungsform der vorliegenden Erfindung entspricht.

Für eine ordnungsgemäße Aufnahme sowie Lagerung des Schirms als auch zur Sicherung der Lagervorrichtung in einer aus der Lagervorrichtung ausgefahrenen Stellung des Schirms wird darüber hinaus vorgeschlagen, dass die Lagervorrichtung mit öffen- und schließbaren Abdeckelementen versehen ist, welche insbesondere eine Abdicht- und/oder Entwässerungseinrichtung enthalten, wie dies einer weiters bevorzugten Ausführungsform des erfindungsgemäßen Schirms entspricht.

Für eine zuverlässige Bewegung der Bespannung des Schirms zwischen einer entfalteten Position und einer zusammengefalteten Position wird gemäß einer weiters bevorzugten Ausführungsform der Erfindung vorgeschlagen, dass die Bespannung durch einen an sich bekannten Antrieb von der zusammengefalteten Position in eine entfaltete Position bring bar ist.

In diesem Zusammenhang wird gemäß einer weiters bevorzugten Ausführungsform vorgeschlagen, dass der Antrieb und/oder eine Lagerung an dem von der Verankerungsvorrichtung abgewandten Ende der zentralen Säule vorgesehen ist (sind) und das Gestänge der Bespannung oberhalb der Bespannung angeordnet und mit dem Antrieb und/oder der Lagerung gekoppelt ist. Derart ergibt sich insbesondere bei einer Betrachtung des Schirms unterhalb der Bespannung ein entsprechend günstiger bzw. freier gestaltbares ästhetisches Äußeres des Schirms, da sowohl das Gestänge als auch der Antrieb und/oder eine Lagerung für eine Bewegung bzw. Entfaltung der Bespannung oberhalb derselben vorgesehen und somit zumindest in entfaltetem Zustand der Bespannung im Wesentlichen nicht sichtbar sind.

Da ein erfindungsgemäßer Schirm üblicherweise eingesetzt wird, um durch einen derartigen Schirm einen Schutz insbesondere gegenüber Witterungseinflüssen, wie beispielsweise großer Hitze, Niederschlag, wie Regen oder Schnee, oder Kälte zur Verfügung zu stellen, wird gemäß einer weiters bevorzugten Ausführungsform vorgeschlagen, dass unterhalb der Bespannung eine an sich bekannte Vorrichtung zur Ausbringung eines Sprühnebels, zur Erzeugung von Wärme, wie beispielsweise Infrarotlampen, zur Erzeugung einer erzwungenen Belüftung, wie beispielsweise ein Ventilator, oder dgl. vorgesehen ist, um derart einen durch den Schirm erzielbaren Schutzeffekt gegenüber derartigen Umwelteinflüssen zu unterstützen bzw. zu erhöhen.

Zur Lösung der eingangs genannten Aufgaben wird darüber hinaus eine Lagervorrichtung mit einem Schirm, insbesondere Sonnenschirm oder Regenschirm, der obigen Erfindung bzw. einer bevorzugten Ausführungsform davon zur Verfügung gestellt, welche im Wesentlichen dadurch gekennzeichnet ist, dass die Lagervorrichtung aus einem eine bevorzugte Erstreckungsrichtung aufweisenden, insbesondere rohrförmigen oder kastenartigen Element gebildet ist, in welchem eine Verankerungsvorrichtung des Schirms verstellbar gelagert bzw. aufgenommen ist. Derart wird eine konstruktiv einfache Lagervorrichtung für einen derartigen Schirm in Anpassung an die Abmessungen bzw. die allgemeine Ausgestaltung desselben zur Verfügung gestellt, welche darüber hinaus eine zuverlässige Verankerung eines derartigen Schirms mit üblicherweise großen Abmessungen und daraus resultierend großem Gewicht ermöglicht.

In diesem Zusammenhang wird gemäß einer weiters bevorzugten Ausführungsform vorgesehen, dass die Lagervorrichtung mit der darin aufgenommenen Verankerungsvorrichtung des Schirms sowie dem Schirm als transportable Baueinheit ausgebildet ist. Derart wird es möglich, eine gesamte Baueinheit bestehend aus der Lagervorrichtung sowie dem darin aufgenommenen und in einer Gebrauchsstellung zu verankernden Schirm beispielsweise in einer Fabrik fertig zu stellen und die gesamte erfindungsgemäße Lagervorrichtung mit dem darin aufgenommenen Schirm als transportable Baueinheit zu einem Aufstellungsort zu transportieren, an welchem durch einen einfachen Aushub und eine Fundamentierung entsprechend den Abmessungen der Lagervorrichtung nachfolgend eine einfache und zuverlässige Montage der Lagervorrichtung und somit des gesamten Schirms vorgenommen werden kann. Derart wird es insbesondere möglich, ohne aufwendige Spezialwerkzeuge und ohne Einsatz von gegebenenfalls besonders geschultem Personal mit einfachen Mitteln eine derartige Positionierung und Aufstellung einer Lagervorrichtung mit einem darin fertig montierten Schirm vorzunehmen.

Für einen einfachen Anschluss beispielsweise an eine Energieversorgung oder dgl. zur Betätigung der Antriebe des Schirms wird darüber hinaus gemäß einer weiters bevorzugten Ausführungsform vorgeschlagen, dass die Lagervorrichtung mit Anschlüssen für eine Versorgung, insbesondere eine Stromversorgung, einen Wasseranschluss oder dgl. ausgebildet ist.

Für eine Bereitstellung einer größeren Anzahl von Schirmen bei verringertem Aufwand insbesondere für den Einbau entsprechender Lagervorrichtungen wird gemäß einer weiters bevorzugten Ausführungsform vorgeschlagen, dass zwei Schirme mit der jeweiligen Verankerungsvorrichtung an gegenüberliegenden Enden der Lagervorrichtung in einer in der Lagervorrichtung aufgenommenen Stellung im Wesentlichen nebeneinander oder übereinander angeordnet sind. Derart kann eine größere Anzahl von Schirmen bei entsprechend geringerer Anzahl von Lagervorrichtungen zur Verfügung gestellt werden.

Die Erfindung wird nachfolgend anhand von in der beiliegenden Zeichnung schematisch dargestellten Ausführungsbeispielen näher erläutert. In dieser zeigen:
Fig. 1 eine schematische Seitenansicht, teilweise im Schnitt, einer Ausführungsform eines Schirms, welche nicht durch die vorliegende Erfindung abgedeckt wird, wobei die Lagervorrichtung zur Aufnahme dieses Schirms im Wesentlichen vertikal im Boden angeordnet ist;
Fig. 2 in schematischer Darstellung unterschiedliche Positionierungen bzw. Einsatzpositionen eines Schirms gemäß Fig. 1, wobei Fig. 2a den Schirm ähnlich der Fig. 1 in dem geöffneten bzw. entfalteten Zustand zeigt, Fig. 2b den Schirm in einer Position eines Zusammenfaltens der Bespannung zeigt, Fig. 2c den Schirm in dem vollständig zusammengefalteten Zustand der Bespannung zeigt, Fig. 2d den in der Lagervorrichtung vollständig aufgenommenen Schirm zeigt, und Fig. 2e die Position gemäß Fig. 2d schematisch im Schnitt zeigt, worin die vollständige Aufnahme des Schirms in dem zusammengefalteten Zustand in der Lagervorrichtung angedeutet ist;
Fig. 3 in einer zu Fig. 1 ähnlichen Darstellung eine Seitenansicht, teilweise im Schnitt, einer Ausführungsform eines erfindungsgemäßen Schirms, wobei die erfindungsgemäße Lagervorrichtung horizontal im Boden angeordnet ist;
Fig. 4 ähnlich zu der Darstellung gemäß Fig. 2 wiederum schematisch unterschiedliche Positionen eines Schirms ähnlich der Ausführungsform gemäß Fig. 3 mit horizontal angeordneter Lagervorrichtung, wobei Fig. 4a den Schirm in vollständig entfalteter Position zeigt, Fig. 4b und Fig. 4c den Schirm in teilweise zusammengefalteter Position der Bespannung zeigen, Fig. 4d den Schirm in dem vollständig zusammengefalteten Zustand der Bespannung zeigt, Fig. 4e den Schirm in teilweise verschwenkter Lage für eine Aufnahme in der Lagervorrichtung zeigt, und Fig. 4f den Schirm in der in der Lagervorrichtung aufgenommenen Lage bzw. Stellung zeigt;
Fig. 5 teilweise ähnlich zur Darstellung gemäß Fig. 2 eine schematische Darstellung einer weiteren abgewandelten Ausführungsform eines erfindungsgemäßen Schirms mit horizontal angeordneter Lagervorrichtung, wobei in Fig. 5a der Schirm in unterschiedlichen Positionen angedeutet ist und Fig. 5b einen Schnitt entlang der Linie V-V der Fig. 5a darstellt;
Fig. 6 eine schematische Ansicht einer weiteren abgewandelten Ausführungsform, wobei in einer Lagervorrichtung zwei erfindungsgemäße Schirme aufgenommen sind, wobei die Schirme schematisch in aufgerichteter Position mit entfalteter Bespannung und zusammengefalteter Bespannung als auch in zusammengefaltetem Zustand aufgenommen in der Lagervorrichtung angedeutet sind; und
Fig. 7 eine schematische Darstellung einer weiteren abgewandelten Ausführungsform, wobei der erfindungsgemäße Schirm in eingesetztem und entfaltetem Zustand zur Erzielung entsprechender Beschattungseffekte mit schräg bzw. geneigt angeordneter zentraler Säule ausgebildet ist.

In Fig. 1 ist allgemein mit 1 ein Schirm, insbesondere Sonnenschirm oder Regenschirm bezeichnet, wobei an einer zentralen Säule 2 über einen schematisch angedeuteten Motorantrieb 3 sowie ein Gestänge 4 eine Bespannung 5 in eine entfaltete Position bzw. Einsatzstellung gebracht wird. Die zentrale Säule 2 ist an einer Verankerungsvorrichtung 6 im bzw. am Boden 7 gelagert, wobei in Fig. 1 teilweise im Schnitt gezeigt ist, dass die Verankerungsvorrichtung 6 in bzw. an einer im Wesentlichen vertikal im Boden 7 angeordneten Lagervorrichtung 8 abgestützt bzw. gelagert ist. Die Verankerungsvorrichtung 6 ist über einen schematisch mit 9 angedeuteten Antrieb relativ zu der Lagervorrichtung 8 bewegbar, wie dies insbesondere aus der nachfolgenden Beschreibung der Fig. 2 ersichtlich werden wird.

Die Antriebsvorrichtung 9 für die Verankerungsvorrichtung 6 ist insbesondere entsprechend dem Doppelpfeil 10 relativ zu der im Boden 7 vorgesehenen Lagervorrichtung 8 bewegbar.

In Fig. 1 ist weiters eine Vorrichtung 13 zur Ausbringung eines schematisch angedeuteten Sprühnebels 14 zur Unterstützung des Kühleffekts des Schirms 1 angedeutet.

Anstelle und/oder zusätzlich zu einer Ausbringung eines Sprühnebels 14 kann die Vorrichtung 13 eine Beleuchtungseinrichtung, eine Heizeinrichtung, wie beispielsweise Infrarotlampen, einen Ventilator oder dgl. darstellen und/oder umfassen.

Aus den Fig. 2 dargestellten unterschiedlichen Positionen ist die relative Bewegbarkeit des Schirms 1 insbesondere in dem zusammengefalteten Zustand relativ zu der Lagervorrichtung 8 sowie die vollständige Aufnahme des Schirms 1 in der Lagervorrichtung 8 ersichtlich.

In der Darstellung gemäß Fig. 2a befindet sich der Schirm 1 im Wesentlichen in der in Fig. 1 im Detail dargestellten Einsatzposition der vollständig entfalteten Bespannung 5, so dass wiederum die Verankerungsvorrichtung 6 am oberen Ende der im Wesentlichen säulen- bzw. kastenförmigen Lagervorrichtung 8 angeordnet ist.

Nach einem teilweise Zusammenfalten der Bespannung 5, wie dies in Fig. 2b angedeutet ist, gelangt der Schirm 1 in die in Fig. 2c gezeigte Lage bzw. Stellung, in welcher die Bespannung 5 in zusammengefalteter Position im Wesentlichen vollständig an die zentrale Säule 2 anliegend dargestellt ist.

Ausgehend von dieser in Fig. 2c dargestellten Lage erfolgt eine Bewegung der Verankerungsvorrichtung 6 gemeinsam mit dem Schirm 1 entsprechend dem Pfeil 11 in das Innere der Lagervorrichtung 8, so dass nach einer vollständigen Aufnahme des Schirms 1 in der Lagervorrichtung 8 die in Fig. 2d und 2e dargestellte Lage bzw. Position eingenommen wird.

Aus der Darstellung gemäß Fig. 2d ist ersichtlich, dass nach vollständiger Aufnahme des Schirms 1 in der Lagervorrichtung 8 die im Bereich des Bodens vorgesehene Durchtrittsöffnung durch ein Abdeckelement 12 abgedeckt ist.

Darüber hinaus ist in Fig. 2e schematisch in der Schnittdarstellung der vollständig in der Lagervorrichtung 8 aufgenommene Schirm 1 angedeutet.

Bei der Ausführungsform gemäß Fig. 3 ist wiederum ein Schirm 21 in der vollständig entfalteten Position dargestellt, wobei auch bei der Ausführungsform gemäß Fig. 3 entlang einer zentralen Säule 22 über einen Antrieb bzw. Motor 23 ein Gestänge 24 zur Bewegung bzw. Entfaltung einer Bespannung 25 angetrieben wird.

Abweichend von der in Fig. 1 dargestellten Ausführungsform ist bei der Ausbildung gemäß Fig. 3 vorgesehen, dass der Schirm 21 über eine Verankerungsvorrichtung 26 im Boden 27 an einem Endbereich einer horizontalen Lagervorrichtung 28 gelagert ist.

Aus der in Fig. 3 dargestellten Lage ist, wie dies anhand der nachfolgenden Beschreibung von Fig. 4 im Detail erörtert werden wird, der Schirm 21 nach einem Zusammenfalteten der Bespannung 25 in der horizontal im Boden 27 angeordneten Lagervorrichtung 28 aufnehmbar, wobei hierfür die Verankerungsvorrichtung 26 entsprechend einem Doppelpfeil 29 um eine schematisch angedeutete Achse 30 verschwenkbar ist.

Während bei der Ausbildung gemäß Fig. 3 ähnlich zu der Ausbildung gemäß Fig. 1 das Gestänge 24 der Bespannung 25 unterhalb der Bespannung 25 vorgesehen ist, ist bei dem in Fig. 4 dargestellten Schirm 31 ersichtlich, dass an einer zentralen Säule 32 an dem von einer Verankerungsvorrichtung 36 abgewandten Ende ein Antrieb und/oder eine Lagerung 33 vorgesehen ist, welche(r) mit einem Gestänge 34 zur Betätigung einer Bespannung 35 zusammenwirkt.

Bei der in Fig. 4 dargestellten Ausführungsform sind somit sowohl das Gestänge 34 als auch der Antrieb und/oder eine Lagerung 33 oberhalb der Bespannung 35 vorgesehen. Für eine Bewegung von der in Fig. 4a dargestellten Position einer vollständig entfalteten Bespannung 35 - ähnlich zu der Darstellung gemäß Fig. 3 - in eine zusammengefaltete Position wird ein an der zentralen Säule 32 geführtes Führungselement 37 der Bespannung 35 in Richtung zu der Verankerungsvorrichtung 36 bewegt, wie dies insbesondere in Fig. 4b und 4c dargestellt ist.

Bei einer Ausbildung des Schirms 31 mit einem oberhalb der Bespannung 35 angeordneten Gestänge 34 und einer Lagerung 33 wirkt ein beispielsweise in der zentralen Säule 32 vorgesehener, nicht näher dargestellter Antrieb, beispielsweise Spindelantrieb, mit dem Führungselement 37 zusammen, um ein Entfalten und Falten des Schirms 31 bzw. der Bespannung 35 durch eine Bewegung des Führungselements 37 entlang der zentralen Säule 32 zu bewirken.

Nachdem der Schirm 31 die vollständig zusammengefaltete Position der Bespannung 35 erreicht hat, wie dies in Fig. 4d gezeigt ist, erfolgt ein Verschwenken des Schirms 31 in eine wie bei der Darstellung gemäß Fig. 3 wiederum horizontal angeordnete Lagervorrichtung 38, wobei in Fig. 4f der Schirm 31 vollständig aufgenommen in der Lagervorrichtung 38 dargestellt ist.

In Fig. 4 ist für die Schwenkbewegung des Schirms 31 zur Aufnahme in der Lagervorrichtung 38 beispielsweise ein pneumatischer bzw. hydraulischer Schiebemechanismus bzw. ein Zylinder-Kolbenaggregat 39 angedeutet. Stattdessen kann als Antrieb ein abgewandelter Schiebemechanismus, ein Seilzugsystem oder dgl. verwendet werden.

Darüber hinaus ist aus Fig. 4 ersichtlich, dass die Lagervorrichtung 38 an ihrem oberen Endbereich und insbesondere entlang ihrer Längskanten verschwenkbare Abdeckelemente 40 aufweist, welche für eine Aufnahme des Schirms 31 in zusammengefalteter Position in Fig. 4a bis 4e in geöffneter Lage bzw. Position dargestellt sind, während in Fig. 4f die Lagervorrichtung 38 mit geschlossenen Abdeckelementen 40 dargestellt ist. Derart ergibt sich in der in Fig. 4f dargestellten Lage eine im Wesentlichen ebene Bodenoberfläche im Bereich der Anordnung bzw. Positionierung der Lagervorrichtung 38.

In Fig. 4a ist darüber hinaus mit 41 eine Anschlussvorrichtung für eine Versorgung, beispielsweise eine Stromversorgung, ein Wasseranschluss oder dgl. angedeutet.

Sowohl aus Fig. 2 als auch aus Fig. 4 und insbesondere Fig. 2e und 4f ist ersichtlich, dass die Lagervorrichtungen 8 bzw. 38, welche jeweils eine bevorzugte Erstreckungsrichtung aufweisen und jeweils von einem rohrförmigen oder kassetten- bzw. kastenartigen Element gebildet sind, mit dem darin aufgenommenen Schirm 1 bzw. 31 in einfacher Weise als vorgefertigte und transportable Baueinheit ausgebildet werden können, welche beispielsweise in einer Fabrik fertig montiert werden kann, woran anschließend durch einen einfachen Transport einer im Wesentlichen kastenförmigen Baueinheit bzw. Lagervorrichtung 8 bzw. 38 mit dem darin aufgenommenen Schirm 1 bzw. 31 diese unmittelbar vor Ort nach einem einfachen Aushub und einer Fundamentierung für eine Aufnahme der Lagervorrichtung 8 bzw. 38 gemeinsam mit dem Schirm 1 bzw. 31 installiert werden kann. Eine derartige Installation der Lagervorrichtung 8 bzw. 38 mit dem darin aufgenommenen Schirm 1 bzw. 31 kann insbesondere ohne Spezialwerkzeuge und derart auch durch Personal ohne spezielle Fachausbildung vorgenommen werden.

Bei der in Fig. 5 dargestellten weiteren abgewandelten Ausführungsform ist eine Lagervorrichtung 42 schematisch dargestellt, wobei ersichtlich ist, dass beispielsweise im Gegensatz zu den vorangehenden Ausführungsformen die lagervorrichtung 42 lediglich teilweise im Boden 27 aufgenommen ist. Derart lässt sich beispielsweise der vorragende Bereich der Lagervorrichtung 42 bei geschlossenem Deckel als Sitzgelegenheit verwenden, wie dies schematisch in Fig. 5b angedeutet ist.

Unterschiedliche Stellungen bzw. Lagen eines Schirms 43 dieser in Fig. 5 dargestellten Ausführungsform zeigen den Schirm 43 in entfalteter Position bzw. Einsatzstellung in durchgehenden Linien, wobei ein Gestänge 44, eine Bespannung 45 und eine zentrale Säule 46 angedeutet sind.

In Fig. 5a ist darüber hinaus der Schirm 43' strichliert in in der Lagervorrichtung 42 aufgenommener Stellung mit 46' als zentraler Säule und 45' als zusammengefaltete Bespannung angedeutet.

Zusätzlich ist bei dem in Fig. 5 dargestellten Schirm 43 angedeutet, dass oberhalb der Bespannung zur Erzielung eines zusätzlichen Belüftungs- und Kühleffekts ein weiteres Schirm- bzw. Bespannungselement 47 bzw. entsprechende Klappen vorgesehen ist bzw. sind, um durch Freigabe einer Durchtrittsöffnung eine Belüftung im oberen Bereich des Schirms 43 zu ermöglichen, wie dies durch die Pfeile 48 angedeutet ist. Ein derartiger zusätzlicher Belüftungseffekt kann beispielsweise durch eine entsprechende Gebläse- bzw. Ventilatoreinrichtung 49 unterstützt werden.

Bei der weiteren abgewandelten Ausführungsform gemäß Fig. 6 ist ersichtlich, dass in einer Lagervorrichtung 50 zwei schematisch mit 51 angedeutete Schirme an jeweils aneinander gegenüberliegenden Endbereichen der Lagervorrichtung 50 angeordnet bzw. festgelegt sind. Die Schirme 51 sind hierbei in Fig. 6 sowohl in einer schematisch angedeuteten Position mit entfalteter Bespannung 52, mit zusammengefalteter Bespannung 52 bei im Wesentlichen vertikal angeordneter zentraler Säule 53 als auch in einer in der Lagervorrichtung 50 aufgenommenen im Wesentlichen horizontalen Lage angedeutet.

Bei der Ausbildung gemäß Fig. 6 können somit jeweils zwei Schirme 51 in einer gemeinsamen, entsprechend geringfügig größere Abmessungen aufweisenden Lagervorrichtung 50 aufgenommen werden, so dass eine entsprechend größere Anzahl von Schirmen 51 bei entsprechend verringerter Anzahl von Lagervorrichtungen 50 zur Beschattung einer entsprechend größeren Fläche zur Verfügung gestellt werden kann.

Anstelle der in Fig. 6 schematisch angedeuteten nebeneinanderliegenden Lage der Schirme 51 in in der Lagervorrichtung 50 aufgenommenem Zustand können zwei Schirme 51 im Wesentlichen übereinander an jeweils gegenüberliegenden Endbereichen der Lagervorrichtung 50 vorgesehen sein, so dass wiederum durch Bereitstellung einer gemeinsamen Lagervorrichtung 50, welche gegenüber der Aufnahme eines einzigen Schirms eine geringere Höhe bzw. Einbautiefe aufweist, wiederum eine entsprechend größere Anzahl von Schirmen 51 zur Verfügung gestellt werden kann.

Bei der weiteren abgewandelten Ausführungsform gemäß Fig. 7 ist angedeutet, dass ein Schirm 54 in seiner Einsatzposition bzw. -stellung mit einer schräg bzw. geneigt verlaufenden zentralen Säule 55 vorgesehen wird, so dass die Bespannung 56 in entfaltetem Zustand ebenfalls entsprechend geneigt relativ zu der zentralen Säule 55 angeordnet ist.

Zur Aufnahme des Schirms 54 ist wiederum eine im Wesentlichen horizontal angeordnete Lagervorrichtung 57 bei der Ausbildung gemäß Fig. 7 vorgesehen.

Verankerungsvorrichtungen und Antriebe zum Aufrichten der Schirme 43, 51 und 54 durch eine Bewegung der zentralen Säulen 46, 53 bzw. 55 sind bei den Ausführungen gemäß Fig. 5 bis 7 nicht im Detail dargestellt und sind ähnlich den in Fig. 3 und 4 dargestellten Ausführungsformen mit horizontal angeordneten Lagervorrichtungen ausgebildet.

## Patentansprüche

1. Schirm, insbesondere Sonnenschirm oder Regenschirm mit einer Lagervorrichtung, wobei der Schirm (21, 31, 43, 51, 54) mit einem aufklappbaren mit einer Bespannung (25, 35, 45, 52, 56) versehenen Gestänge (24, 34, 44) versehen ist, welches an einer zentralen Säule (22, 32, 46, 53, 55) des Schirms (21, 31, 43, 51, 54) verschiebbar gelagert ist, wobei durch eine Bewegung des Gestänges (24, 34, 44) die Bespannung (25, 35, 45, 52, 56) aus einer im Wesentlichen in Anlage an die zentrale Säule (22, 32, 46, 53, 55) liegenden zusammengefalteten Position in eine entfaltete Position bringbar ist, wobei der Schirm (21, 31, 43, 51, 54) in dem zusammengefalteten Zustand der Bespannung (25, 35, 45, 52, 56) in einer wenigstens teilweise im Boden (27) anordenbaren Lagervorrichtung (28, 38, 42, 50, 57) aufnehmbar ist und wobei die zentrale Säule (22, 32, 46, 53, 55) an einer in der Lagervorrichtung (28, 38, 42, 50, 57) bewegbaren Verankerungsvorrichtung (26, 36) gelagert ist, **dadurch gekennzeichnet, dass** die Lagervorrichtung (28, 38, 42, 50, 57) im Wesentlichen horizontal im Boden (27) aufnehmbar ist und die an einem Ende der Lagervorrichtung (28, 38, 42, 50, 57) angeordnete Verankerungsvorrichtung (26, 36) der zentralen Säule (22, 32, 46, 53, 55) aus einer in der in der Lagervorrichtung (28, 38, 42, 50, 57) aufgenommenen Stellung der zentralen Säule (22, 32, 46, 53, 55) in eine aufgerichtete Stellung der zentralen Säule (22, 32, 46, 53, 55) verschwenkbar ist.

2. Schirm nach Anspruch 1, **dadurch gekennzeichnet, dass** die Lagervorrichtung (28, 38, 42, 50, 57) aus einem eine bevorzugte Längserstreckung aufweisenden, insbesondere zylindrischen, polygonalen, kastenförmigen oder kassettenartigen Element gebildet ist, wobei die Verankerungsvorrichtung (26, 36) des Schirms (21, 31, 43, 51, 54) in der entfalteten Position desselben an einem Endbereich der Lagervorrichtung (28, 38, 42, 50, 57) gelagert ist.

3. Schirm nach Anspruch 1 oder 2, **dadurch gekennzeichnet, dass** die Verankerungsvorrichtung (36) der zentralen Säule (32) des Schirms (31) durch einen Antrieb (39) relativ zu der Lagervorrichtung (38) bewegbar ist

4. Schirm nach Anspruch 3, **dadurch gekennzeichnet, dass** zur Bewegung bzw. Verschwenkung der Verankerungsvorrichtung (26, 36) sowie der zentralen Säule (2, 32, 46, 53, 55) des Schirms (21, 31, 43, 51, 54) relativ zu der Lagervorrichtung (28, 38, 42, 50, 57) ein hydraulischer, pneumatischer, elektromagnetischer oder elektromechanischer Schiebemechanismus, ein Seilzugsystem oder dgl. vorgesehen ist.

5. Schirm nach einem der Ansprüche 1 bis 4, dadurch gekannzeichnet, dass die Lagervorrichtung (28, 38, 42, 50, 57) mit öffen- und schließbaren Abdeckelementen (40) versehen ist, welche insbesondere eine Abdicht- und/oder Entwässerungseinrichtung enthalten.

6. Schirm nach einem der Ansprüche 1 bis 5, **dadurch gekennzeichnet, dass** die Bespannung (25, 35, 45, 52, 56) durch einen an sich bekannten Antrieb (23, 33) von der zusammengefalteten Position in eine entfaltete Position bringbar ist.

7. Schirm nach Anspruch 6, **dadurch gekennzeichnet, dass** der Antrieb und/oder eine Lagerung (33) an dem von der Verankerungsvorrichtung (36) abgewandten Ende der zentralen Säule (32) vorgesehen ist und das Gestänge (34) der Bespannung (35) oberhalb der Bespannung (35) angeordnet und mit dem Antrieb und/oder der Lagerung (33) gekoppelt ist.

8. Schirm nach einem der Ansprüche 1 bis 7, **dadurch gekennzeichnet, dass** unterhalb der Bespannung (45) eine an sich bekannte Vorrichtung (49) zur Ausbringung eines Sprühnebels, zur Erzeugung von Wärme, wie beispielsweise Infrarotlampen, zur Erzeugung einer erzwungenen Belüftung, wie beispielsweise ein Ventilator oder dgl. vorgesehen ist.

9. Lagervorrichtung mit einem Schirm nach einem der Ansprüche 1 bis 8, **dadurch gekennzeichnet, dass** die Lagervorrichtung (28, 38, 42, 50, 57) aus einem eine bevorzugte Erstreckungsrichtung aufweisenden, insbesondere rohrförmigen oder kassetten- bzw. kastenartigen Element gebildet ist, in welchem eine Verankerungsvorrichtung (26, 36) des Schirms (21, 31, 43, 51, 54) verstellbar gelagert bzw. aufgenommen ist.

10. Lagervorrichtung nach Anspruch 9, **dadurch gekennzeichnet, dass** die Lagervorrichtung (28, 38, 42, 50, 57) mit der darin aufgenommenen Verankerungsvorrichtung (26, 36) des Schirms (21, 31, 43, 51, 54) sowie dem Schirm als transportable Baueinheit ausgebildet ist.

11. Lagervorrichtung nach Anspruch 9 oder 10, **dadurch gekennzeichnet, dass** die Lagervorrichtung (38) mit Anschlüssen (41) für eine Versorgung, insbesondere eine Stromversorgung, einem Wasseranschluss oder dgl. ausgebildet ist.

12. Lagervorrichtung nach Anspruch 9, 10 oder 11, **dadurch gekennzeichnet, dass** zwei Schirme (51) mit der jeweiligen Verankerungsvorrichtung an gegenüberliegenden Enden der Lagervorrichtung (50) in einer in der Lagervorrichtung (50) aufgenommenen Stellung im Wesentlichen nebeneinander oder übereinander angeordnet sind.

## Claims

1. Umbrella, in particular for protection from the sun or rain, with a bearing device, wherein the umbrella (21, 31, 43, 51, 54) is provided with a swing-open rod assembly (24, 34, 44) provided with a cover (25, 35, 45, 52, 56) and mounted movably on a central pole (22, 32, 46, 53, 55) of the umbrella (21, 31, 43, 51, 54), wherein by a movement of the rod assembly (24, 34, 44) the cover (25, 35, 45, 52, 56) is movable from a folded-together position being essentially in contact with the central pole (22, 32, 46, 53, 55 into an opened-out position, wherein the umbrella (21, 31, 43, 51, 54), in the folded-together or folded state, is receivable in a bearing or storing device (28, 38, 42, 50, 57) arranged in particular at least partially in the ground (27), and wherein the central pole (22, 32, 46, 53, 55) is mounted on an anchoring device (26, 36) being movable in the bearing device (28, 38, 42, 50, 57), **characterized in that** the bearing device (28, 38, 42, 50, 57) is essentially receivable horizontally in the ground (27) and the anchoring device (26, 36) of the central pole (22, 32, 46, 53, 55) being arranged at one end of the bearing device (28, 38, 42, 50, 57) is pivotable from a position of the central pole (22, 32, 46, 53, 55) being arranged in the bearing device (28, 38, 42, 50, 57) into an upright position of the central pole (22, 32, 46, 53, 55).

2. Umbrella according to claim 1, **characterized in that** the bearing device (28, 38, 42, 50, 57) is formed by an element having a preferred longitudinal extension and being in particular cylindrical, polygonal, like a box or cassette, wherein the anchoring device (26, 36) of the umbrella (21, 31, 43, 51, 54) in the unfolded position thereof is supported at an end area of the bearing device (28, 38, 42, 50, 57).

3. Umbrella according to claim 1 or 2, **characterized in that** the anchoring device (36) of the central pole (32) of the umbrella (31) is movable relatively to the bearing device (38) by a driving means (39).

4. Umbrella according to claim 3, **characterized in that** for moving or pivoting of the anchoring device (26, 36) as well as the central pole (2, 32, 46, 53, 55) of the umbrella (21, 31, 43, 51, 54) relatively to the bearing device (28, 38, 42, 50, 57) there is provided a hydraulic, pneumatic, electro-magnetic or electro-mechanic sliding mechanism, a rope traction system or the like.

5. Umbrella according to any of the claims 1 to 4, **characterized in that** bearing device (28, 38, 42, 50, 57) is provided with openable and closable covering elements, including in particular a sealing and/or draining device.

6. Umbrella according to any of the claims 1 to 5, **characterized in that** the cover (25, 35, 45, 52, 56) is movable from the folded position into an unfolded position by a driving means (23, 33) known per se.

7. Umbrella according to claim 6, **characterized in that** the driving means and/or a support (33) is/are provided at the end of the central pole (32) being opposite to the anchoring device (36) and the rod assembly (34) of the cover (35) is arranged above the cover (35) and is coupled with the driving means and/or the support (33).

8. Umbrella according to any of the claims 1 to 7, **characterized in that** below the cover (45) there is provided a device (49) known per se for discharging a mist, for generation of heat, such as infrared lamps, for generation of a forced ventilation, such as a ventilator, or the like.

9. Bearing device with an umbrella according to any of the claims 1 to 8, **characterized in that** the bearing or storing device (28, 38, 42, 50, 57) is formed by an element having a preferred direction of extension and being in particular cylindrical, polygonal, like a box or cassette, in which an anchoring device (26, 36) of the umbrella (21, 31, 43, 51, 54) is adjustably supported or received.

10. Bearing device according to claim 9, **characterized in that** the bearing device (28, 38, 42, 50, 57) together with the anchoring device (26, 36) of the umbrella (21, 31, 43, 51, 54) received therein as well as the umbrella are formed as a transportable assembly.

11. Bearing device according to claim 9 or 10, **characterized in that** the bearing device (38) is provided with connectors (41) for a supply, in particular an energy supply, a water supply or the like.

12. Bearing device according to claim 9, 10 or 11, **characterized in that** two umbrellas (51) with the respective anchoring device at opposing ends of the bearing device (50) are arranged in a position being received in the bearing device (50) essentially side by side or on top of each other.

## Revendications

1. Protection, en particulier parasol ou parapluie, ayant un dispositif de rangement, la protection (21, 31, 43, 51, 54) étant munie d'une tringlerie (24, 34, 44) articulée reliée à un entoilage (25, 35, 45, 52, 56), qui est montée de manière déplaçable sur une colonne centrale (22, 32, 46, 53, 55) de la protection (21, 31, 43, 51, 54), de telle sorte que, par un mouvement de la tringlerie (24, 34, 44), l'entoilage (25, 35, 45, 52, 56) puisse être amené d'une position repliée, dans laquelle il se trouve sensiblement en appui sur la colonne centrale (22, 32, 46, 53, 55), jusque dans une position dépliée, la protection (21, 31, 43, 51, 54) pouvant, à l'état replié de l'entoilage (25, 35, 45, 52, 56), être amenée dans le dispositif de rangement (28, 38, 42, 50, 57) qui peut être disposé au moins partiellement dans le sol (27), en étant logée dans celui-ci, et la colonne centrale (22, 32, 46, 53, 55) étant montée sur un dispositif d'ancrage (26, 36) apte à être déplacé dans le dispositif de rangement (28, 38, 42, 50, 57), **caractérisée en ce que** le dispositif de rangement (28, 38, 42, 50, 57) est apte à être reçu sensiblement horizontalement dans le sol (27) et **en ce que** le dispositif d'ancrage (26, 36) de la colonne centrale (22, 32, 46, 53, 55), qui est disposé à une extrémité du dispositif de rangement (28, 38, 42, 50, 57), est apte à être pivoté entre une position de la colonne centrale (22, 32, 46, 53, 55) reçue dans le dispositif de rangement (28, 38, 42, 50, 57) à une position dressée de la colonne centrale (22, 32, 46, 53, 55).

2. Protection selon la revendication 1, **caractérisée en ce que** le dispositif de rangement (28, 38, 42, 50, 57) est formé par un élément s'étendant de préférence longitudinalement, en particulier cylindrique, polygonal, en forme de boîte ou de cassette, le dispositif d'ancrage (26, 36) de la protection (21, 31, 43, 51, 54) s'appuyant dans sa position déployée sur une zone d'extrémité du dispositif de rangement (28, 38, 42, 50, 57).

3. Protection selon la revendication 1 ou la revendication 2, **caractérisée en ce que** le dispositif d'ancrage (36) de la colonne centrale (32) de la protection (31) est mobile par rapport au dispositif de rangement (38) au moyen d'un système d'entraînement (39).

4. Protection selon la revendication 3, **caractérisée en ce que**, pour le mouvement ou le pivotement du dispositif d'ancrage (26, 36) et de la colonne centrale (2, 32, 46, 53, 55) de la protection (21, 31, 43, 51, 54) par rapport au dispositif de rangement (28, 38, 42, 50, 57), il est prévu un mécanisme de coulissement hydraulique, pneumatique, électromagnétique ou électromécanique, un système de tirage de câble ou similaire.

5. Protection selon l'une des revendications 1 à 4, **caractérisée en ce que** le dispositif de rangement (28, 38, 42, 50, 57) est pourvu d'éléments de recouvrement (40) pouvant être ouverts et fermés, qui incluent en particulier un dispositif d'étanchéité et/ou de drainage.

6. Protection selon l'une des revendications 1 à 5, **caractérisée en ce que** l'entoilage (25, 35, 45, 52, 56) est apte à être amené de la position pliée à une position déployée par un moyen d'entraînement (23, 33) connu en lui-même.

7. Protection selon la revendication 6, **caractérisée en ce que** le moyen d'entraînement et/ou un support (33) est prévu à l'extrémité de la colonne centrale (32) opposée au dispositif d'ancrage (36) et **en ce que** la tringlerie (34) de l'entoilage (35) est disposée au-dessus de l'entoilage (35) et reliée au moyen d'entraînement et/ou au support (33).

8. Protection selon l'une des revendications 1 à 7, **caractérisée en ce qu'**un dispositif (49) connu en soi est prévu sous l'entoilage (45) pour l'émission d'un brouillard de pulvérisation, pour la génération de chaleur, comme par exemple des lampes à infrarouge, pour la génération d'une ventilation forcée, comme par exemple un ventilateur ou similaire.

9. Dispositif de rangement ayant une protection selon l'une des revendications 1 à 8, **caractérisé en ce que** le dispositif de rangement (28, 38, 42, 50, 57) est formé d'un élément de préférence extensible, en particulier tubulaire ou en forme de cassette ou de boîte, dans lequel un dispositif d'ancrage (26, 36) de la protection (21, 31, 43, 51, 54) est monté ou reçu de manière réglable.

10. Dispositif de rangement selon la revendication 9, **caractérisé en ce que** le dispositif de rangement (28, 38, 42, 50, 57) avec le dispositif d'ancrage (26, 36) de la protection (21, 31, 43, 51, 54) qui y est reçu de même que ladite protection, est sous la forme d'une unité structurelle transportable.

11. Dispositif de rangement selon la revendication 9 ou la revendication 10, **caractérisé en ce que** le dispositif de rangement (38) est pourvu de raccords (41) pour une alimentation, en particulier une alimentation électrique, un raccordement d'eau ou similaire.

12. Dispositif de rangement selon la revendication 9, 10 ou 11, **caractérisé en ce que** deux protections (51) avec le dispositif d'ancrage respectif sont disposés aux extrémités opposées du dispositif de rangement (50) et, dans une position reçue dans le dispositif de rangement (50), sont sensiblement l'une à côté de l'autre ou l'une au-dessus de l'autre.
